# EUROPÄISCHE PATENTSCHRIFT

(11) **EP 0 212 609 B1**
(45) Veröffentlichungstag und Bekanntmachung des Hinweises auf die Patenterteilung: **17.05.1989**
(21) Anmeldenummer: 86111402.3
(22) Anmeldetag: 18.08.1986
(51) Int. Cl.: H01F 17/04, H01F 15/10, H01F 5/04

(54) **Elektrische Spule**
Electric coil
Bobine électrique

(30) Priorität: 22.08.1985 DE 3530094
(43) Veröffentlichungstag der Anmeldung: 04.03.1987
(73) Patentinhaber: SIEMENS AKTIENGESELLSCHAFT, 80333 München (DE)
(72) Erfinder: Meindl, Gerhard, Dipl.-Ing. (FH), D-8031 Alling (DE)

(56) Entgegenhaltungen:
- DE-A- 1 802 615
- DE-A- 3 324 078
- SIEMENS BAUTEILE REPORT, Band 15, Nr. 3, Juni 1977, Seiten 91-95, München, DE; G. ROESPEL: "Siferrit- miniaturbauelemente"

## Beschreibung

Die Erfindung betrifft eine elektrische Spule mit einem Spulenkörper mit Stirnflanschen mit Drahtführungsschlitzen, mit auf den Spulenkörper aufgeschobenen Schatenkernhälften mit Drahtführungsschlitzen und mit einem Anschlußträger für Leiterplatten mit Lötanschlüssen, auf den die Spule aufgesetzt und mit ihren Wickelenden mit den Lötanschlüssen verlötet ist.

Eine elektrische Spule dieser Art ist zum Beispiel auf Seite 163 des Datenbuchs "Ferrite - Weichmagnetisches SIFERRIT-Material", Ausgabe 1982/83, Herausgeber Siemens Aktiengesellschaft, beschrieben und in Figur 1 und 2 in auseinandergezogener bzw. in geschnittener Ansicht dargestellt, wobei Teile, wie z.B. die Abgleichschraube und der Haltebügel, die zum Verständnis der später erläuterten Erfindung nicht erforderlich sind, nicht gezeigt sind.

Diese elektrische Spule besitzt einen mit einer Wicklung 12 bewickelten Spulenkörper 7 mit Drahtführungsschlitzen 8 und Schalenkernhälften 1, 4, die gleichfalls Drahtführungsschlitze 2, 8 aufweisen und auf den Spulenkörper 7 aufgeschoben sind. Die Schalenkernhälften 1, 4 besitzen Mittelbutzen 6, 11 mit Butzenbohrungen 13, bzw. 3, in die eine nicht dargestellte Abgleichschraube eintaucht, die mit einer in der Butzenbohrung 13 geführten, gleichfalls nicht dargestellten Gewindehülse verschraubt ist.

Die gesamte Anordnung ist auf einen Anschlußträger 9 aufgesetzt, der Lötanschlüsse 10 für die nicht gezeigten Wickelenden der Wicklung 12 trägt.

Die Montage und die Bewickelung des Spulenkörpers dieser elektrischen Spule ist aufgrund ihrer Gestaltung weitestgehend nur in manueller Weise möglich.

Der vorliegenden Erfindung liegt die Aufgabe zugrunde, diese elektrische Spule so zu gestalten, daß die Bewickelung und ihre Montage mittels weitgehend automatisierter Verfahren möglich ist.

Zur Lösung dieser Aufgabe sieht die Erfindung bei einer elektrischen Spule gemäß Oberbegriff des Patentanspruches vor, daß einer der Stirnflansche des Spulenkörpers als Stirnplatte ausgebildet ist, die Lötanschlüsse trägt und Durchbrechungen für die Seitenwandungen und den Mittelbutzen der einen Schalenkemhälfte aufweist, und daß der Anschlußträger durch eine auf diese Stimplatte aufsetzbare Adapterplatte ersetzt ist, die auf ihrer Leiterplattenseite in vorgegebenem Rastermaß angeordnete Lötanschlüsse aufweist, die mit ihren hierzu abgekehrten Enden mit den Lötanschlüssen der Stimplatte verlötet sind.

Durch den Ersatz des lötanschluBlosen Spulenkörperflansches durch eine Stimplatte mit Lötanschlüssen ist die Voraussetzung für eine automatische Bewicklung der Spulenkörper geschaffen. Die Wickelenden der Wicklung werden dabei vom Wickelautomaten unmittelbar an diese Lötanschlüsse angewickelt. Fehler in der Anschlußbelegung, wie sie bei Handbewickelung immer wieder auftreten, sind hier nicht mehr möglich.

Die mit Durchbrechungen für die Schalenkernseitenwandungen und für den Mittelbutzen des Schalenkerns ausgestattete Stirnplatte hält aufgrund ihrer besonderen Gestaltung, bei der die Lötanschlüsse in die Eckbereiche der Platte versetzt sind, die Montagefläche für die Schalenkerne frei. Durch die mit Lötanschlüssen ausgebildete Adapterplatte können diese elektrischen Spulen an jede beliebige Rasteranordnung einer Leiterplatte angepaßt werden. Die Adapterplatte ermöglicht auch eine Anwendung bei in ihren Abmessungen bereits festgelegten Spulen ohne Änderung der Wickelvorschrift und der Rasteranordnungen auf Leiterplatten.

Die Stirnplatte und die Adapterplatte können als Lötanschlüsse Anschlußstifte tragen, wobei die zur Leiterplattenseite abgekehrten Enden der Anschlußstifte der Adapterplatte aus der Adapterplatte heraus zu den Anschlußstiften der Stimplatte geführt sind.

Die Lötanschlüsse der Adapter- und/oder Stirnplatte können auch als schichtförmige Anschlußelemente ausgebildet sein, die miteinander, gegebenenfalls mittels Lötfahnen und dergl. verlötet sind.

Die Erfindung wird nachstehend anhand eines Ausführungsbeispieles erläutert. Es zeigt:
Fig. 3 eine Seitenansicht einer elektrischen Spule nach der Erfindung,
Fig. 4 eine Unteransicht einer Stirnplatte nach der Erfindung,
Fig. 5 die Unteransicht der Stirnplatte nach Fig. 4 mit aufgesetzter Adapterplatte nach der Erfindung.

Die elektrische Spule nach Fig. 3 besitzt Ferrit-Schalenkernhälften 1, 4 mit Drahtführungsschlitzen 2, 5, die auf einen Spulenkörper aufgeschoben sind. Der Spulenkörper weist einen kreisringförmigen Stirnflansch mit Zentrierelementen 14 auf, die in die Drahtführungsschlitze 2 der Schalenkernhälfte 1 eintauchen. An dem hierzu entgegengesetzen Stirnende trägt der mit einer Wicklung 12 bewickelte Spulenkörper als Stirnflansch eine in Fig. 4 gezeigte Stirnplatte 20. Diese rechteckförmige Stirnplatte weist in ihren Eckbereichen Lötanschlußstifte 23 auf, an welche durch die Drahtführungsschlitze 5 der Schalenkernhälfte 4 und durch die Drahtführungsschlitze 21 der Stirnplatte 20 herausgeführte Wickelenden 24, 25 der Wicklung 12 angewickelt sind. Zur Durchführung der Schalenkemwandungen der Schalenkemhälfte 4 und ihres Mittelbutzens ist die Stirnplatte mit Durchbrechungen 27 bzw. 28, 28 ausgerüstet.

Mit 30 ist in Fig. 3 und 5 eine Adapterplatte bezeichnet, die zur Montage auf einer nicht dargestellten Leiterplatte im Rastermaß angeordnete Lötanschlußstifte 32 und Abstandshalter 31 aufweist. Die Adapterplatte 30 liegt im montierten Zustand bereichsweise auf Auflager 22, 26 der Stimplatte 20 auf und rastet dabei mittels strichliniert angedeuteter, als Rastelemente wirkender Absenkungen 34, 35 in zapfenartige Rastelemente 29 bzw. in die zusätzlich als Rastelemente ausgebildeten Auflager 22 ein.

Die von der Leiterplattenseite abgekehrten Enden 33 der Lötanschlußstifte 32 der Adapterplatte 30 sind zu den Anschlußstiften 23 der Stirnplatte 20 geführt und z.B. durch Schwalllöten mit diesen verlötet.

An die Stelle dieser Lötanschlußstifte können auch schichtförmige, in die Stimplatte 20 und in die Adapterplatte 30 eingesetzte Lötanschlußelemente treten, durch welche die elektrische Spule in besonders hohem Maße zur automatisierten Bestückung auf Leiterplatten geeignet ist.

## Patentansprüche

1. Elektrische Spule mit Spulenkörper mit Stirnflanschen mit Drahtführungsschlitzen, mit auf den Spulenkörper aufgeschobenen Schalenkernhälften mit Drahtführungsschlitzen und mit einem Anschlußträger für Leiterplatten mit Lötanschlüssen, auf den die Spule aufgesetzt und mit ihren Wickelenden mit den Lötanschlüssen elektrisch kontaktiert, insbesondere verlötet, verschweißt oder geklemmt ist, dadurch gekennzeichnet, daß einer der Stirnflansche des Spulenkörpers als Stimplatte (20) ausgebildet ist, die Lötanschlüsse (23) trägt und Durchbrechungen (27, 28, 28) für die Seitenwandungen und den Mittelbutzen (6) der einen Schalenkernhälfte (4) aufweist, und daß der Anschlußträger durch eine auf diese Stirnplatte (20) aufsetzbare Adapterplatte (30) ersetzt ist, die auf ihrer Leiterplattenseite in vorgegebenem Rastermaß angeordnete Lötanschlüsse (32) aufweist, die mit ihren hierzu abgekehrten Enden (33) mit den Lötanschlüssen (23) der Stirnplatte (20) elektrisch kontaktiert, insbesondere verlötet verschweißt oder geklemmt sind.

2. Elektrische Spule nach Anspruch 1, dadurch gekennzeichnet, daß die Stirnplatte (20) und die Adapterplatte (30) Anschlußstifte (23 bzw. 32) tragen, wobei die zur Leiterplattenseite abgekehrten Enden der Anschlußstifte (33) der Adapterplatte (30) aus der Adapterplatte heraus zu den Anschlußstiften 23 der Stirnplatte (20) geführt sind.

3. Elektrische Spule nach Anspruch 1, dadurch gekennzeichnet, daß die Lötanschlüsse der Adapter-und/oder Stirnplatte (30 bzw. 20) als schichtförmige Anschlußelemente ausgebildet sind, die miteinander, gegebenenfalls mittels Lötfahnen verlötet sind.

## Claims

1. Electric coil comprising coil former having end flanges with wire guide slots, comprising pot-core halves which are pushed onto the coil former and have wire guide slots, and comprising a connection carrier for printed-circuit boards having soldering terminals, onto which the coil is pushed, and contacted electrically, especially soldered, welded or clamped, with its winding ends to the soldering terminals, characterized in that one of the end flanges of the coil former is constructed as end plate (20), which carries soldering terminals (23), and has openings (27, 28, 29) for the side walls and the central slugs (6) of one pot-core half (4), and in that the connection carrier is replaced by an adapter plate (30), which can be mounted on this end plate (20), and has soldering terminals (32) at a pre-set contact spacing on its printed-circuit board side, which terminals are contacted electrically, especially soldered, welded or clamped, with their ends (33) averted herefrom to the soldering terminals (23) of the end plate (20).

2. Electric coil according to Claim 1, characterized in that the end plate (20) and the adapter plate (30) carry connector pins (23 or 32), the ends of the connector pins (33) of the adapter plate (30) averted from the printed-circuit board side being led out of the adapter plate to the connector pins (23) of the end plate (20).

3. Electric coil according to Claim 1, characterized in that the soldering terminals of the adapter and/or end plate (30 or 20) are constructed as layer-shaped connector elements, which are soldered to one another, if necessary by means of soldering lugs.

## Revendications

1. Bobine électrique possédant une carcasse avec des joues d'extrémité présentant des fentes guide-fil, des demi-pots formant noyau enfilés sur la carcasse et présentant des fentes guide-fil, ainsi qu'un support de connexions pour des plaques à circuits imprimés, portant des connexions à souder, sur lequel est disposée la bobine et sur lequel les extrémités d'enroulement de la bobine sont mises en contact électriquement avec les connexions à souder, en particulier par soudage, brasage, ou serrage, caractérisée en ce que l'une des joues d'extrémité de la carcasse est réalisée sous la forme d'une plaque d'extrémité (20) qui porte des connexions à souder (23) et présente des évidements (27, 28, 29) pour les parois latérales et le moignon central (6) d'un demi-pot (4), et que le support de connexions est remplacé par une plaque d'adaptation (30), pouvant être disposée sur cette plaque d'extrémité (20) et qui porte, sur son côté circuit imprimé, des connexions à souder (32) disposées suivant un pas de grille prédéterminé, connexions dont les extrémités (33) éloignées du circuit imprimé sont mises en contact électriquement aux connexions à souder (23) de la plaque d'extrémité (20), en particulier par soudage, brasage ou serrage.

2. Bobine selon la revendication 1, caractérisée en ce que la plaque d'extrémité (20) et la plaque d'adaptation (30) portent des broches de raccordement (23 ou 32) et les extrémités (33) éloignées du circuit imprimé des broches de raccordement de la plaque d'adaptation (30) sont sorties de cette plaque et amenées aux broches de raccordement (23) de la plaque d'extrémité (20).

3. Bobine selon la revendication 1, caractérisée en ce que les connexions à souder de la plaque d'adaptation et/ou de la plaque d'extrémité (30 ou 20) sont réalisées comme des éléments de raccordement en forme de couches qui sont soudées ensemble, éventuellement au moyen de cosses à souder.
